# EUROPÄISCHE PATENTANMELDUNG

(11) **EP 4 311 534 A1**
(43) Veröffentlichungstag der Anmeldung: **31.01.2024**
(21) Anmeldenummer: 22186906.8
(22) Anmeldetag: 26.07.2022
(51) Int. Cl.: A61J 1/14, A61J 1/20

(54) **VERSCHLUSSSYSTEM FÜR EINEN MEDIKAMENTENBEHÄLTER SOWIE MEDIKAMENTENBEHÄLTER MIT EINEM VERSCHLUSSSYSTEM**

(71) Anmelder: Inductio AG, 4500 Solothurn (CH)
(72) Erfinder: Koller, Horst, 8730 Uznach (CH)
(74) Vertreter: Tergau & Walkenhorst Intellectual Property GmbH

(57) **Zusammenfassung**

Ein Verschlusssystem (10) für einen Medikamentenbehälter (1), dessen Innenraum (4) über eine in der Art einer Flaschenmündung ausgestaltete Behälteröffnung (6) zugänglich ist, wobei das Verschlusssystem (10) zusätzlich zu einer auf den Mündungsbereich der Behälteröffnung (6) aufschraubbaren, mit einem als Dichtelement vorgesehenen Verschlussstopfen (12) versehenen Verschlusskappe (14) einen auf diese aufschiebbaren Sicherungsring (60) umfasst, der in einer vollständig auf die Verschlusskappe (14) aufgeschobenen Position mittels einer Anzahl von Schnapprippen (66) an der Verschlusskappe (14) rastbar fixierbar ist, soll für automatisierte Befüllvorgänge mit einfachen Mitteln besonders geeignet sein. Dazu ist erfindungsgemäß die oder jede Schnapprippe (66) bei einer Bewegung der inneren Mantelfläche (84) des Sicherungsrings (60) relativ zu einer zu dieser korrespondierenden äußeren Mantelfläche (80) der Verschlusskappe (14) in einer korrespondierenden Führungskulisse (82) geführt.

## Beschreibung

Die Erfindung betrifft ein Verschlusssystem für einen Medikamentenbehälter, dessen Innenraum über einen in der Art einer Flaschenmündung ausgestalteten Mündungsbereich zugänglich ist, wobei das Verschlusssystem zusätzlich zu einer auf den Mündungsbereich der Behälteröffnung aufschraubbaren, mit einem als Dichtelement vorgesehenen Verschlussstopfen versehenen Verschlusskappe einen auf diese aufschiebbaren Sicherungsring umfasst, der in einer vollständig auf die Verschlusskappe aufgeschobenen Position mittels einer Anzahl von Schnapprippen an der Verschlusskappe rastbar fixierbar ist. Sie bezieht sich weiter auf einen Medikamentenbehälter mit einem solchen Verschlusssystem sowie auf eine Verwendung des Verschlusssystems.

Medikamente, insbesondere für die Behandlung in hoch spezialisierten oder komplexen Therapien, werden üblicherweise in Wirkstoff- oder Medikamentenbehältern, auch als Container oder Phiole bezeichnet, bereitgestellt. Ein solcher Medikamentenbehälter ist üblicherweise in der Art eines Fläschchens ausgestaltet und umfasst einen Innenraum, in dem das Medikament oder der Wirkstoff vorgehalten wird und der über eine in der Art einer Flaschenmündung ausgestaltete Behälteröffnung zugänglich ist. Von einem solchen Behälter oder Container aus wird der Wirkstoff dann über geeignete Transfersysteme für die eigentliche Verabreichung an geeignete Systeme wie beispielsweise eine Spritze oder eine intravenöse Leitung, die einen Flüssigkeitszugang zum Kreislauf des Patienten bereitstellt, übergeben.

Gerade in modernen medizinischen Verfahren oder Therapien können Medikamente oder Substanzen zum Einsatz kommen, die an sich eigentlich toxisch oder auf sonstige Weise schädlich oder gefährlich sind. Für das mit der Handhabung solcher Substanzen betraute Personal, wie beispielsweise Apotheker und Krankenschwestern, können somit akute und langfristige Gesundheitsrisiken entstehen, gerade wenn es wiederholt Medikamenten oder Lösungsmitteln ausgesetzt ist, die während der Zubereitung, der Verabreichung von Medikamenten und anderen ähnlichen Behandlungen in die Luft entweichen könnten. Dieses Problem kann besonders schwerwiegend sein, wenn es sich um Zytotoxine, antivirale Medikamente, Antibiotika oder Radiopharmazeutika handelt. Die durch die Exposition gegenüber diesen Medikamenten potenziell entstehenden Gesundheitsrisiken umfassen ein erhöhtes Krebsrisiko, genetische Veränderungen und dergleichen.

Des Weiteren ist es auch im Hinblick auf den Umstand, dass in jüngster Zeit Medikamente mit einem äußerst hohen Dosispreis zugelassen worden sind, dringend wünschenswert oder sogar notwendig, die unbeabsichtigte Abgabe auch kleinster Mengen solcher Medikamente oder Wirkstoffe an die Umgebung zuverlässig zu vermeiden.

Im Hinblick auf die somit angestrebte Vermeidung unbeabsichtigter Wirkstoffverluste ist daher allgemein die geeignete Ausgestaltung der Medikamentenbehälter notwendig. Üblicherweise sind die Wirkstoff- oder Medikamentenbehälter dazu mit geeigneten Verschlusssystemen versehen, bei denen ein Verschlussstopfen die Behälteröffnung verschließt. Dieser Verschlussstopfen kann dann für eine Entnahme des Medikaments beispielsweise mittels einer Hohlnadel durchstochen werden, über die das Medikament dann aus dem Behälter herausgesaugt werden kann. Zur Fixierung des Verschlussstopfens kann dabei beispielsweise eine Verschlusskappe mit einem eine zentrale Öffnung aufweisenden Ringdeckel vorgesehen sein, der an der "Flaschenmündung" mit der Behälteröffnung angebracht werden kann. Der Verschlussstopfen wird dann zentral in diesem Ringdeckel angebracht.

Die Anbringung einer solchen, mit dem Dichtelement oder Verschlussstopfen versehenen Verschlusskappe erfolgt üblicherweise, indem diese auf den Mündungsbereich des Medikamentenbehälters aufgeschoben und anschließend auf diesem verrastet wird, beispielsweise mittels an der Aufprellkappe angeordneten Schnapp- oder Rasthaken, die mit an der Behälteröffnung angeordneten Rastwulsten eine Rastverbindung bilden. Diese Rastverbindung wird sodann üblicherweise gegen unbeabsichtigtes Lösen abgesichert mittels eines seinerseits auf die Aufprellkappe aufschiebbaren Sicherungsrings, der diese in seiner Endposition seitlich umschließt. Durch einen solchen Sicherungsring ist sichergestellt, dass die an der Aufprellkappe angeordneten Schnapp- oder Rasthaken nicht nach außen zurückweichen und damit die Rastverbindung mit dem Medikamentenbehälter lösen. Der auf die Aufprellkappe aufgeschobene Sicherungsring wird dabei üblicherweise in seiner Position auf der Aufprellkappe üblicherweise ebenfalls mittels Rastmitteln, beispielsweise einer Anzahl von Schnapprippen, gesichert. Alternativ kann auch eine auf den Mündungsbereich der Behälteröffnung aufschraubbare Verschlusskappe vorgesehen sein.

Zusätzlich zu den genannten Anforderungen an Zuverlässigkeit und Dichtigkeit derartiger Verschlusssysteme ist aber auch die Ertüchtigung für eine industrielle Verarbeitung im Sinne hoher Stückzahlen ein übliches Auslegungsziel. Insbesondere sollte dabei gerade auf die möglicherweise gewünschte große Vielzahl an bereitzustellenden Medikamentendosen eine automatisierte Abfüllung und entsprechend auch eine automatisierte Anbringung des Verschlusssystems am jeweiligen Medikamentenbehälter ermöglicht sein. Zudem ist wünschenswert, im Hinblick auf hohe Stückzahlen eine gleichzeitige Verarbeitung mehrerer Medikamentenbehälter in der Art größerer Chargen, beispielsweise in der Art des so genannten "Nesting", zu ermöglichen.

Der Erfindung liegt daher die Aufgabe zugrunde, ein Verschlusssystem der oben genannten Art anzugeben, das diesen Anforderungen, insbesondere der Eignung für automatisierte Befüllvorgänge, mit einfachen Mitteln besonders weitgehend gerecht wird.

Diese Aufgabe wird erfindungsgemäß gelöst, indem die oder jede in vollständig auf die Verschlusskappe aufgeschobener Position zur Fixierung des Sicherungsrings vorgesehene Schnapprippe bei einer Bewegung der inneren Mantelfläche des Sicherungsrings relativ zu einer zu dieser korrespondierenden äußeren Mantelfläche der Verschlusskappe in einer korrespondierenden Führungskulisse geführt ist.

Vorteilhafte Ausgestaltungen der Erfindung sind Gegenstand der Unteransprüche.

Die Erfindung geht dabei von der Überlegung aus, dass das Verschlusssystem für eine automatisierte Verarbeitung und auch für hohe Takt- oder Durchsatzraten mit den entsprechend hohen Verarbeitungsgeschwindigkeiten unter anderem dadurch ertüchtigt werden kann, dass einerseits eine Vormontage der Komponenten Verschlusskappe und Sicherungsring besonders begünstigt und andererseits eine besonders zuverlässige Führung der vormontierten Komponenten relativ zueinander sichergestellt wird. Damit kann insbesondere erreicht werden, dass potenzielle Störquellen bei der automatisierten Verarbeitung, beispielsweise durch Verkippen oder Verkanten der Komponenten, Fehlpositionierungen oder dergleichen, beseitigt werden. Die erwünschte zuverlässige Führung der vormontierten Komponenten relativ zueinander kann dabei auf besonders einfache Weise erreicht werden, indem unter Rückgriff auf üblicherweise ohnehin vorhandene Komponenten, vorliegend die jeweiligen Schnapprippen, eine Führungspaarung für die Komponenten gebildet wird. Zur Bildung einer solchen Führungspaarung sollte der jeweiligen Schnapprippe im jeweils anderen Bauteil eine korrespondierende Führungskulisse, beispielsweise in der Art einer Nut, zugeordnet werden.

Für die Bildung der genannten Führungspaarung ist es grundsätzlich unerheblich, welche Elemente davon an welcher der Komponenten Verschlusskappe oder Sicherungsring angeordnet ist; d. h. für den bestimmungsgemäßen Gebrauch könnte die jeweilige Schnapprippe innenseitig am Sicherungsring oder auch außenseitig an der Verschlusskappe angeordnet sein, und die zugeordnete Führungskulisse entsprechend an der jeweils anderen Komponente. Bevorzugt ist aber die oder jede Schnapprippe innenseitig am Sicherungsring und korrespondierend dazu die jeweilige Führungskulisse außenseitig an der Verschlusskappe angeordnet.

Üblicherweise wird ein Verschlusssystem der genannten Art nach der Vormontage von Verschlusskappe und Sicherungsring in der Art einer linearen Bewegung auf die Mündungsöffnung des Medikamentenbehälters aufgedrückt. Dabei wird zunächst die Verschlusskappe auf die Mündung aufgeschraubt, bis sie dort an ihre vorgesehene Endposition gelangt. Anschließend führt ein lineares Aufdrücken des Systems dazu, dass der Sicherungsring auf die Verschlusskappe aufgeschoben wird und diese dabei zunehmend umschließt. Zur Stabilisierung dieser vornehmlich linearen Bewegung des Sicherungsrings auf der Verschlusskappe umfasst die Führungskulisse vorteilhafterweise ein in der Art einer axialen Nut ausgeführtes, sich in einer axialen Richtung parallel zur Rotationsachse der Verschlusskappe bzw. des Sicherungsrings erstreckendes erstes Axialsegment.

In weiterer vorteilhafter Ausgestaltung ist dabei in diesem ersten Axialsegment eine Rastwulst zur Verrastung der jeweiligen Schnapprippe angeordnet, so dass die Schnapprippe zur auslegungsbedingt vorgesehenen Verrastung der Komponenten nutzbar ist.

In ganz besonders vorteilhafter Ausgestaltung ist das Verschlusssystem für eine besonders stabile Vormontage von Verschlusskappe und Sicherungsring ausgelegt. Dabei ist vorteilhafterweise vorgesehen, dass der Sicherungsring bei der Vormontage zunächst auf die Verschlusskappe aufgesteckt werden kann. Anschließend soll in der Art eines Bajonettverschlusses ein Verdrehen des Sicherungsrings auf der Verschlusskappe eine mechanisch zuverlässige Verbindung des aufgesteckten Sicherungsrings mit der Verschlusskappe erbringen, wobei von dieser Position ausgehend später, bei der endgültigen Anbringung am Medikamentenbehälter, das System vollständig aufgeschoben werden kann. Um dies zu ermöglichen, weist die Führungskulisse in ganz besonders vorteilhafter Ausgestaltung ein in der Art einer tangentialen Nut ausgeführtes, sich in einer tangentialen Richtung um die Rotationsachse der Verschlusskappe bzw. des Sicherungsrings erstreckendes Tangentialsegment auf.

Das Tangentialsegment der Führungskulisse geht dabei zweckmäßigerweise in deren erstes Axialsegment über, wobei im Übergangsbereich zwischen Tangentialsegment und Axialsegment zur Begrenzung einer Rotation des Sicherungsrings relativ zur Verschlusskappe ein Anschlag für die jeweilige Schnapprippe ausgebildet ist. Damit kann bei der Vormontage die jeweilige Schnapprippe zunächst in das Tangentialsegment der ihr zugeordneten Führungskulisse eingeschoben und anschließend der Sicherungsring relativ zur Verschlusskappe verdreht werden. Dadurch wird die Schnapprippe im Tangentialsegment geführt, bis sie an den Anschlag anschlägt. Damit wird die Verdrehung beendet, und der Sicherungsring ist in einer definierten und reproduzierbaren Position auf der Verschlusskappe fixiert. In dieser Position befindet sich die Schnapprippe dann auch im Übergangsbereich vom Tangentialsegment der Führungskulisse zu deren Axialsegment, so dass von dieser Position aus später das weitere Aufschieben des Sicherungsrings auf die Verschlusskappe in axialer Richtung möglich ist. Die Komponenten befinden sich dabei in sicherem Eingriff miteinander, so dass das solchermaßen vormontierte Verschlusssystem besonders gut auch für eine automatisierte Weiterverarbeitung selbst bei hoher Beanspruchung und hohen Stückzahlen gut geeignet ist.

In weiterer vorteilhafter Ausgestaltung ist im Tangentialsegment der Führungskulisse ein Rastzahn mit angeschrägter Anschlagfläche für die Schnapprippe angeordnet. Durch die Schräge kann die Schnapprippe bei der oben beschriebenen Verdrehung bei ihrer Bewegung im Tangentialsegment über den Rastzahn geschoben werden, wobei andererseits aber infolge der Formgebung des Rastzahns eine Rückwärtsbewegung der Schnapprippe über den Rastzahn hinweg dann nicht mehr möglich ist. im Ergebnis wird die Schnapprippe damit in tangentialer Richtung in ihrer Endposition fixiert, so dass eine besonders stabile und zuverlässige Vormontage der Komponenten erreicht ist.

Die Verschlusskappe und/oder der Sicherungsring ist in vorteilhafter Ausgestaltung aus einem Kunststoff, vorzugsweise aus Polypropylen (PP), einem Polyolefin, Cyclo-Olefin-Copolymer (COC), Cyclo-Olefine-Polymer (COP) oder Polycarbonat gefertigt.

Gemäß eines als eigenständig erfinderisch angesehenen Aspekts ist der Verschlusskörper des Verschlussstopfens als Entenschnabelventil ausgestaltet.

Entenschnabelventile, auch als Entenschnabel-Rückschlagventil bezeichnet, werden unter anderem in Flüssigkeitstransfersystemen verwendet, bei denen abhängig von der Durchflussrichtung des Mediums oder der Flüssigkeit das Ventil öffnet bzw. schließt. Damit kann bei üblichen Anwendungen ein unerwünschter Rückfluss des Mediums unterbunden werden. Zu diesem Zweck umfasst ein solches Entenschnabelventil eine Anzahl von, üblicherweise zwei, aufeinander zulaufenden Ventilflanken, die im "unbelasteten" Ruhezustand entlang einer Kontaktlinie aneinander liegen. Falls nun in einem Flüssigkeitskanal die Ventilflanken "in Durchflussrichtung" mit einem Überdruck beaufschlagt werden, werden die Ventilflanken aufgrund der elastischen Eigenschaften des den Ventilkörper bildenden Materials auseinandergedrängt und geben eine Durchflussöffnung für das Medium frei. Ein Durchfluss des Mediums in Öffnungsrichtung ist damit ermöglicht. Falls hingegen eine Beaufschlagung mit Überdruck in Gegenrichtung, also "in Rückflussrichtung", erfolgt, werden die Ventilflanken im Bereich der Kontaktlinie aneinander gepresst und verschließen somit das Ventil; ein Rückfluss ist dann nicht oder zumindest nur sehr geringfügig möglich.

Dieser Aspekt der Erfindung geht von der Überlegung aus, dass für eine besondere Begünstigung der Einhaltung von Sterilitätsbedingungen mögliche Quellen, mit denen ein unerwünschter Eintrag von Verunreinigungen oder Kontaminationen in den Innenraum des Behälters erfolgen könnte, möglichst weitgehend eliminiert werden sollten. Als eine solche mögliche Quelle wird vorliegend insbesondere die Phase angesehen, in der der Behälter mit dem Medikament oder Wirkstoff befüllt wird, da in dieser Phase ein offener Zugang zum Behälterinneren bereitgestellt werden muss. Bei der Befüllung wird in bekannten Systemen üblicherweise eine als Teil des Verschlusssystems vorgesehene Verschlussmembran mittels einer geeigneten Nadel durchstochen, um den erwünschten Zugang zum Behälterinnenraum zu schaffen. Gerade dieses Durchstoßen könnte aber zu einem unerwünschten Eintrag von Verunreinigungen in den Innenraum führen, da an der äußeren Oberfläche der Verschlussmembran anhaftende Partikel oder sonstige Verunreinigungen durch die Nadelspitze in den Innenraum eingetragen werden können.

Daher ist gemäß diesem Aspekt der Erfindung vorgesehen, dieses Durchstoßen zu vermeiden; stattdessen ist durch die Ausgestaltung des Verschlusskörpers als Entenschnabelventil erreicht, dass das Nadelsystem beim Einführen in den Behälterinnenraum die Ventilflanken lediglich verdrängt oder verschiebt, eben ohne dass dabei ein Durchstoßen einer Membran oder dergleichen erforderlich wäre. Beim Einbringen des Nadelsystems in den Schnabelbereich des Ventils werden die das Ventil bildenden, aufeinander zu laufenden Flankenflächen auseinandergeschoben, wobei sich das Ventil öffnet. Beim Herausziehen des Nadelsystems nach dem Einfüllen des Medikaments oder Wirkstoffs schließen sich die Flankenflächen dann aufgrund der elastischen Rückstellkräfte im Ventilkörper selbsttätig wieder weitgehend.

Eine besonders hohe Dichtwirkung allgemein ist zudem erreichbar, indem vorteilhafterweise an den Verschlusskörper des Verschlusstopfens radial umlaufend ein Radial-Dichtelement mit einem an die lichte Weite der Behälteröffnung angepassten, im Hinblick auf die Verformbarkeit des Materials des Verschlussstopfens geringfügig größer als die lichte Weite der Behälteröffnung gewählten Querschnitt angeformt ist. Damit kann nämlich die durch den Verschlussstopfen erreichbare Dichtwirkung weiter erhöht werden, indem zusätzlich zu den üblicherweise genutzten axialen auch radiale Kraftkomponenten, also Anpresskräfte, die den Verschlusstopfen in radialer Richtung an die Innenseite der Behältermündung andrücken, nutzbar gemacht werden. Um dem Rechnung zu tragen, ist der Verschlussstopfen in seinem in die Behälteröffnung hineinragenden Bereich hinsichtlich der Formgebung und Dimensionierung seines Querschnitts vorteilhafterweise derart ausgestaltet, dass unter Berücksichtigung der Verformbarkeit seines Materials eine flächige Andrück- oder Anpresswirkung an die Innenwand der Behältermündung entsteht.

Für eine besonders sichere und zuverlässige Handhabung sollte das Verschlusssystem nach seiner Anbringung am Medikamentenbehälter besonders gesichert sein. Dazu umfassend es vorteilhafterweise als weitere Komponente einen auf die Verschlusskappe aufschiebbaren Sicherungsring, der mittels eines innenseitig angeformten, endseitig umlaufend angeordneten Schnapprandes rastend an der Verschlusskappe fixierbar ist. Nach der Anbringung der Verschlusskappe, bei der diese auf die Behältermündung aufgeschraubt und somit das innenseitig an ihrer Mantelfläche angeordnete Innengewinde mit dem zugeordneten Außengewinde der Behältermündung in Eingriff gebracht wird, kann der Sicherungsring auf die Verschlusskappe aufgeschoben werden. Dabei umschließt er die Gewinde ringförmig von außen und fixiert sie somit zusätzlich in ihrer Stellung; ein Lösen der Schraubverbindung ist dann nur noch erschwert oder gar nicht mehr möglich.

Der als Ventil ausgestaltete Verschlusskörper des Behälterinnenraums könnte eben aufgrund seiner Ventilfunktion möglicherweise an sich nicht den höchsten Dichtigkeitsanforderungen genügen. Um dem Rechnung zu tragen und auch für das vorstehend erläuterte Verschlusssystem die Einhaltung auch höchster Dichtigkeitsanforderungen zu gewährleisten, ist in als eigenständig erfinderisch angesehener Ausgestaltung dem Verschlusskörper des Verschlussstopfens in der Art einer funktionalen Ergänzung ein weiteres Dichtungselement in Form einer durchstechbaren Siegelmembran zugeordnet. Dazu ist an die Verschlusskappe ein ihre zentrale Öffnung umlaufender Haltekragen für einen zugeordneten Verschlussdeckel angeformt, so dass der Verschlussdeckel mittels dieses Haltekragens auf einfache Weise an der Verschlusskappe angebracht werden kann. In weiterer vorteilhafter Ausgestaltung weist der Verschlussdeckel dabei einen Haltering auf, an dem die im montierten Zustand auf dem Verschlusskörper aufliegende, durchstechbare Siegelmembran angeordnet ist.

Vorteilhafterweise ist das Verschlusssystem mit einem Originalitätsverschluss für den Medikamentenbehälter in der Art eines Einwegverschlusses versehen. Dieser Einwegverschluss, der beispielsweise einen abreissbaren oder verplombt ausgeführten Siegeldeckel umfassen kann, erlaubt eine problemlose und zuverlässige Identifikation, ob der Container bereits zum Flüssigkeitstransfer verwendet wurde oder nicht, und erleichtert somit die Zuordnung, ob der Container bereits "angebrochen" ist und somit bevorzugt für eine weitere Flüssigkeitsentnahme verwendet werden sollte, bis er vollständig entleert ist und somit entsorgt werden sollte. Vorteilhafterweise ist dazu am Haltering des Verschlussdeckels zur Bildung eines Originalitätsverschlusses eine vom Haltering abreißbare Siegelplatte angeordnet.

Der Verschlussdeckel ist für eine besonders leichte Montierbarkeit und insbesondere auch für eine vorübergehende Entfernung von der Verschlusskappe in der Art eines Bajonettverschlusses an der Verschlusskappe befestigt. Unter Bajonettverschluss ist hierbei insbesondere zu verstehen, dass der Verschlussdeckel mittels einer mehr oder minder weit reichenden Verdrehung an der Verschlusskappe befestigt werden kann. Dazu ist vorteilhafterweise der Haltekragen der Verschlusskappe außenseitig mit einer Anzahl von Führungskulissen versehen, in denen jeweils ein korrespondierender, innenseitig am Haltering des Verschlussdeckels angeordneter Riegelzapfen geführt ist.

Ein Medikamentenbehälter, dessen Innenraum über eine in der Art einer Flaschenmündung ausgestaltete Behälteröffnung zugänglich ist, verschlossen mit einem Verschlusssystem der vorstehend beschriebenen Art, wird ebenfalls als eigenständig erfinderisch angesehen.

Ebenfalls als eigenständig erfinderisch angesehen wird die Verwendung eines Verschlusssystems der genannten Art für einen Medikamentenbehälter.

Die mit der Erfindung erzielten Vorteile bestehen insbesondere darin, dass durch die Bereitstellung einer Führungspaarung zwischen Sicherungsring und Verschlusskappe mittels der jeweiligen Schnapprippe einerseits und der zugeordneten Führungskulisse andererseits eine besonders hohe mechanische Stabilität des vormontierten Zwischenprodukts aus Verschlusskappe und Sicherungsring erreicht werden kann. Damit ist dieses vormontierte Zwischenprodukt auch für nachfolgende Verarbeitungsschritte mit vergleichsweise hoher Beanspruchung, beispielsweise im Rahmen einer automatisierten Verarbeitung oder in Prozessen mit hoher Takt- oder Stückzahl, besonders gut geeignet.

Des Weiteren ist durch die gemäß einem Aspekt der Erfindung vorgesehene Ausgestaltung des Verschlusskörpers des Verschlussstopfens als Entenschnabelventil ermöglicht, dass die Befüllung des Medikamentenbehälters durch den Verschlussstopfen hindurch mittels eines geeigneten Füllnadelsystems erfolgen kann, indem das Nadelsystem die Komponenten des Ventils lediglich verdrängt oder verschiebt, ohne dass dabei ein Durchstoßen einer Membran oder dergleichen erforderlich wäre. Beim Einbringen des Nadelsystems in den Schnabelbereich des Ventils werden die das Ventil bildenden, aufeinander zu laufenden Flankenflächen auseinandergeschoben, wobei sich das Ventil öffnet. Beim Herausziehen des Nadelsystems nach dem Einfüllen des Medikaments oder Wirkstoffs schließen sich die Flankenflächen dann aufgrund der elastischen Rückstellkräfte im Ventilkörper selbsttätig wieder weitgehend. Damit ist insgesamt gesehen das Risiko eines Eintrags von Verunreinigungen, äußeren Partikeln oder dergleichen besonders geringgehalten, so dass mit einem solchen Verschlusssystem die Befüllung auch unter hohen Reinheitsanforderungen, insbesondere unter Sterilitätsbedingungen, besonders zuverlässig möglich ist.

Ein Ausführungsbeispiel der Erfindung wird anhand einer Zeichnung näher erläutert. Darin zeigen:
- Fig. 1: einen mit einem Verschlusssystem verschlossenen Medikamentenbehälter,
- Fig. 2: den Medikamentenbehälter nach Fig. 1 mit zugeordnetem Verschlusssystem in seitlicher Ansicht in Explosionsdarstellung,
- Fig. 3: den Medikamentenbehälter nach Fig. 1 mit zugeordnetem Verschlusssystem im Längsschnitt in Explosionsdarstellung,
- Fig. 4: die Verschlusskappe des Medikamentenbehälters nach Fig. 1 mit montiertem Verschlussstopfen im Längsschnitt,
- Fig. 5: die Verschlusskappe des Medikamentenbehälters nach Fig. 1 mit montiertem Verschlussstopfen in perspektivischer Ansicht,
- Fig. 6: einen Verschlussstopfen des Medikamentenbehälters gem. Fig. 1 in unterschiedlichen perspektivischen Ansichten (Fig. 6a, 6b) sowie im Längsschnitt (Fig. 6c),
- Fig. 7: einen Verschlussdeckel des Verschlusssystems nach Fig. 1 in seitlicher Ansicht in Explosionsdarstellung,
- Fig. 8: einen Verschlussdeckel des Verschlusssystems nach Fig. 1im Längsschnitt in Explosionsdarstellung,
- Fig. 9: die Verschlusskappe des Verschlusssystems des Medikamentenbehälters nach Fig. 1,
- Fig. 10: eine Sequenz von Schritten bei der Anbringung des Verschlusssystems an den Medikamentenbehälter nach Fig. 1 zur Vormontage,
- Fig. 11: eine Sequenz von Schritten bei der Befüllung des mit dem Verschlusssystem vormontierten Medikamentenbehälters nach Fig. 1 mit einem Wirkstoff, und
- Fig. 12: schematisch ein Ablaufschema für die automatisierte Befüllung einer Vielzahl von Medikamentenbehältern gem. Fig. 1 mit Wirkstoff.

Gleiche Teile sind in allen Figuren mit denselben Bezugszeichen versehen.

Der Medikamentenbehälter 1 gem. Fig. 1, auch als Container oder Phiole bezeichnet, ist in der Art eines Fläschchens ausgestaltet. Er umfasst einen von einer Behälterwand 2 umschlossenen Innenraum 4, in dem das Medikament oder der Wirkstoff vorgehalten wird. Die Behälterwand 2, und mit dieser auch der Behälter 1 an sich, ist im Ausführungsbeispiel aus einem geeignet gewählten Kunststoff mit oder ohne Barriereschicht gefertigt.

Besonders bevorzugt ist hierbei ein "medical grade" Kunststoff vorgesehen wie beispielsweise COP Varianten 690R^{®}, 790R^{®}, COC Varianten Topas^{®} 8007S-04, 6013S-04, 6015S-04, oder PP. Ganz besonders bevorzugt ist der Kunststoff dabei im Hinblick auf die Kriterien transparent, bruchunempfindlich, geringe bis keine Wechselwirkung mit dem vorgesehenen Medikament, medical grade, insbesondere verwendbar als Glasersatz, einzeln oder in Kombination miteinander, geeignet ausgewählt. Alternativ könnte die Behälterwand 2 aber auch aus Glas gefertigt sein. Der Innenraum 4 ist über eine in der Art einer Flaschenmündung ausgestaltete Behälteröffnung 6 zugänglich.

Der Medikamentenbehälter 1 ist in besonderem Maße für eine automatisierte Befüllung mit Wirkstoff unter aseptischen oder sterilen Bedingungen geeignet ausgelegt. Dabei sollen insbesondere die Komponenten des Medikamentenbehälters 1 nach ihrer Herstellung vollständig oder bedarfsgerecht sterilisiert und anschließend unter sterilen Bedingungen weiterbehandelt, gelagert oder auf sonstige Weise einer Benutzung zugeführt werden, ohne dass nachträglich eine erneute vollständige Sterilisierung erforderlich werden soll. Als Schwachpunkt wird diesbezüglich vorliegend insbesondere die Befüllung des Behälters mit Wirkstoff angesehen, da hierzu der Behälterinnenraum 4 zugänglich gemacht werden muss und somit ein Eintrag von Verunreinigungen oder Kontaminationen denkbar wäre. Um den damit im Hinblick auf die gewünschte durchgängige Aufrechterhaltung der Sterilität einhergehenden Anforderungen auf besonders weitgehende Weise gerecht zu werden, ist der Medikamentenbehälter 1 mit einem die Behälteröffnung 6 verschließenden Verschlusssystem 10 ausgerüstet, mit dem einerseits gerade bei der Befüllung das Risiko eines Eintrags unerwünschter Verunreinigungen besonders gering gehalten werden kann, wobei andererseits auch ein besonders wirksamer Manipulationsschutz gegeben sein soll.

Das Verschlusssystem 10 umfasst, wie dies der Darstellung im Längsschnitt in Fig. 2 sowie der perspektivischen Ansicht in Fig. 3, jeweils in Explosionsdarstellung, deutlich entnehmbar ist, als wesentliche Elemente einen Verschlussstopfen 12, mit dem die Behälteröffnung 6 des Behälterinnenraums 4 verschlossen ist, eine als Verschlusskappe 14 ausgestaltete Fixierkappe 16, mit der der Verschlussstopfen 12 auf der Mündungsöffnung 18 des Medikamentenbehälters 1 befestigt ist, sowie einen Verschlussdeckel 20 mit daran angebrachtem Originalitätsverschluss 22. Deren bevorzugte Ausgestaltungen und jeweilige Funktionen werden nachfolgend näher beschrieben.

Die Behälterwand 2 des Medikamentenbehälters 1 ist im Bereich der Behälteröffnung 6 mit einem Außengewinde 24 als Befestigungselement für das Verschlusssystem 10 versehen. Das Außengewinde 24 ist dabei hinsichtlich seiner Gewindeparameter als gängiges Gewinde ausgestaltet, insbesondere als Gewinde im Sinne von und gemäß der Vorgaben der Norm DIN ISO 11418-3 oder der DIN ISO 11418-7.

Bedeutsame Komponenten des Verschlusssystems 10 sind das als Verschlussstopfen 12 ausgeführte Dichtelement zum Verschließen der Behälteröffnung 6 und die Fixierkappe 16, mit der der Verschlussstopfen 12 fest an der Behälteröffnung 6 angebracht werden kann. Angepasst an das Außengewinde 24 ist die Fixierkappe 16 als auf den Medikamentenbehälter 1 aufschraubbare Verschlusskappe 14 ausgeführt, die an ihrer inneren Mantelseite 26 mit einem in seinen Gewindeparamatern an das Außengewinde 24 angepassten Innengewinde 28 versehen ist. Beim Anbringen der Verschlusskappe 14 kann diese somit auf die Behälteröffnung 6 aufgeschraubt werden.

Die Verschlusskappe 14 umfasst einen eine zentrale Öffnung 32 aufweisenden Ringdeckel 34. Der an sich einstückig ausgeführte, in den Darstellungen in Fig. 4 und 5 im montierten Zustand und in Fig. 6 in verschiedenen Ansichten vergrößert gezeigte Verschlussstopfen 12 umfasst hingegen in der Art eines Grundelements einen zentralen Verschlusskörper 36, der an seinem "oberen", im montierten Zustand vom Behälterinnenraum 4 abgewandten Ende in der Öffnung 32 mit dem Ringdeckel 34 rastend in Eingriff bringbar ist. Dazu ist der Verschlusskörper 36 in seinem Verbindungsbereich mit dem Ringdeckel 34 mit einer eine Hinterschneidung bildenden umlaufenden Nut 38 versehen. Der an sich einstückige Verschlussstopfen 12 ist, auch im Hinblick auf die erwünschten Dichtzwecke, aus einem geeigneten und zudem vergleichsweise weichen und gut verformbaren Material, im Ausführungsbeispiel aus Gummi oder aus TPE, bevorzugt "medical grade", gefertigt. Unter Nutzung dieser Materialeigenschaften, insbesondere der Verformbarkeit, kann der Verschlussstopfen 12 mit der Verschlusskappe 14 annähernd fest verbunden werden, indem der Verschlusskörper 36 in die Öffnung 32 im Ringdeckel 34 eingebracht wird und der umlaufende Rand der Öffnung 32 anschließend in die Nut 38 eingreift und damit das Dichtelement 12 an der Verschlusskappe 14 fixiert.

In einem Aspekt der Erfindung ist der Verschlussstopfen 12 gezielt dafür ausgelegt, bei einem Medientransfer in den Medikamentenbehälter 1 hinein, also bei der Befüllung, und auch aus dem Medikamentenbehälter heraus, also bei Entnahme von Wirkstoff aus dem Behälterinnenraum 4, das Risiko eines Eintrags von Verunreinigungen, äußeren Partikeln oder dergleichen besonders gering zu halten. Damit soll insbesondere erreicht werden, dass die Befüllung des Behälterinnenraums 4 und auch eine Entnahme von Wirkstoff auch unter hohen Reinheitsanforderungen, insbesondere unter Sterilitätsbedingungen, sichergestellt werden kann. Um dies zu ermöglichen, ist der Verschlusskörper 36 des Verschlussstopfens 12 als so genanntes Entenschnabelventil ausgestaltet.

Ein solches Entenschnabelventil, auch als Entenschnabel-Rückschlagventil bezeichnet, wird weit verbreitet in Flüssigkeitstransfersystemen verwendet, bei denen abhängig von der Durchflussrichtung des Mediums oder der Flüssigkeit das Ventil öffnet bzw. schließt. Damit kann bei üblichen Anwendungen ein unerwünschter Rückfluss des Mediums unterbunden werden. Zu diesem Zweck umfasst ein solches Entenschnabelventil eine Anzahl von, üblicherweise zwei oder drei, aufeinander zulaufenden Ventilflanken 40, von denen jeweils zwei benachbarte im "unbelasteten" Ruhezustand entlang jeweils einer Kontaktlinie 42 aneinander liegen. Falls nun in einem Flüssigkeitskanal die Ventilflanken "in Durchflussrichtung" mit einem Überdruck beaufschlagt werden, werden die Ventilflanken 40 aufgrund der elastischen Eigenschaften des den Ventilkörper bildenden Materials auseinandergedrängt und geben eine Durchflussöffnung für das Medium frei. Ein Durchfluss des Mediums in Öffnungsrichtung ist damit ermöglicht. Falls hingegen eine Beaufschlagung mit Überdruck in Gegenrichtung, also "in Rückflussrichtung", erfolgt, werden die Ventilflanken 40 im Bereich der Kontaktlinie 42 aneinandergepresst und verschließen somit das Ventil; ein Rückfluss ist dann nicht oder zumindest nur sehr geringfügig möglich.

Die Verwendung eines solchen Entenschnabelventils im Verschlusskörper 36 des Verschlussstopfens 12 bewirkt nunmehr gemäß eines Aspekts der Erfindung, dass ein Medientransfer, also die Befüllung des Medikamentenbehälters 1 oder die Entnahme von Wirkstoff aus dem Medikamentenbehälter 1, durch den Verschlussstopfen 12 hindurch mittels eines jeweils geeigneten Nadelsystems, beispielsweise einer Injektionsnadel oder eines Spikesystems zur Entnahme, erfolgen kann, indem das Füllnadelsystem die Ventilflanken 40 des Ventils lediglich verdrängen oder verschieben muss, ohne dass dabei ein Durchstoßen einer Membran oder dergleichen erforderlich wäre. Beim Einbringen des Füllnadelsystems in den Schnabelbereich des Ventils werden nämlich die das eigentliche Ventil bildenden, aufeinander zu laufenden Ventilflanken 40 auseinandergeschoben, wobei sich das Ventil öffnet. Beim Herausziehen des Füllnadelsystems nach dem Einfüllen des Medikaments oder Wirkstoffs oder dessen Entnahme durch eine Injektionsnadel schließen sich die Ventilflanken 40 dann aufgrund der elastischen Rückstellkräfte im Ventilkörper selbsttätig wieder weitgehend.

In den Darstellungen gem. Fig. 6 ist der Verschlussstopfen 12 in einer Ausgestaltung mit drei Ventilflanken 40 ausgeführt, die an drei Kontaktlinien 42 aneinander anliegen. Selbstverständlich könnte stattdessen auch ein Entenschnabelventil in "üblicher" Bauweise, nämlich mit zwei Ventilflanken 40, oder auch mit mehr als drei Ventilflanken 40 ausgeführt sein, die entsprechend dann im Ruhezustand unter Bildung mehrerer Kon-taktlinien 42 aneinanderstoßen.

Gemäß einem weiteren vorteilhaften Aspekt der Erfindung trägt der als Dichtelement ausgeführte Verschlussstopfen 12 auf zweierlei Weise zur Abdichtung der Behälteröffnung 6 bei. Einerseits weist der Verschlusstopfen 12 eine an den Verschlusskörper 36 angeformte, radial um diesen umlaufende Dichtplatte 44 auf. Durch diese wird, mit bekannten Systemen durchaus vergleichbar, eine Dichtwirkung erzielt, indem im montierten System die in ihren Abmessungen, insbesondere ihrem Außen-durchmesser, geeignet an den Mündungsrand 46 der Behälteröffnung 6 angepasste Dichtplatte 44 durch die auf die Behältermündung aufschraubbare Verschlusskappe 14 auf den Mündungsrand 46 aufgedrückt wird. Durch diese in Bezug auf die Längsachse der Behälteröffnung gesehen axiale Kraftwirkung kann die Dichtplatte 44 infolge der Ver-formbarkeit des Materials bereits eine Dichtwirkung entfalten. Darüber hinaus ist vorliegend für eine insgesamt besonders erhöhte Dichtwirkung aber auch noch die Bereitstellung von radialen Kraftkomponenten, also Anpresskräften, die das Dichtelement in radialer Richtung an die Innenseite der Behälterwand 2 im Bereich ihrer Mündung andrücken, vorgesehen.

Dazu ist "unterhalb" der Dichtplatte 44, also auf ihrer im montierten Zustand dem Behälterinnenraum 4 zugewandten Seite, am Verschlusskörper 36 ein Radial-Dichtelement 50 angeformt. Dieses ist in seiner Querschnittsform an die Querschnittsform der Behälteröffnung 6 im Mündungsbereich angepasst (im Ausführungsbeispiel sind beide rund). Hinsichtlich seiner Dimensionierung ist es zudem an die lichte Weite I der Behälteröffnung 6 angepasst und im Hinblick auf die Verformbarkeit des Materials des Dichtelements 12 geringfügig größer als die lichte Weite I der Behälteröffnung 6 ausgeführt. Damit entsteht bei in die Behälteröffnung 6 eingebrachtem Radial-Dichtelement 50 unter Berücksichtigung der Verformbarkeit seines Materials eine flächige Andrück- oder Anpresswirkung an die Innenwand des Behälters im Bereich der Behälteröffnung. Im Hinblick auf gängige Standards und übliche Normen für derartige Komponenten kann die Behälteröffnung geeignet gewählt und dimensioniert sein; beispielsweise kann ihre lichte Weite geeignet abgestimmt auf das Standard-Maß "13er Neck" (entspricht einem Außendurchmesser der Behälteröffnung von 13mm), auf das Standard-Maß "20er Neck" (entspricht einem Außendurchmesser der Behälteröffnung von 20mm) oder abgestimmt auf Sondervarianten für die Neck-Geometrie für den Innendurchmesser gewählt sein.

Der Dichtelement 12 ist dabei vorteilhafterweise für eine noch weiter verbesserte Dichtwirkung in radialer Richtung ausgeführt. Dazu ist die Formgebung derart gewählt, dass der den Verschlusskörper 36 ausbildende Zentralbereich des Verschlussstopfens 12 von einer tief in die Dichtplatte 44 hineinreichenden, umlaufenden nut- oder grabenartigen Vertiefung 52 umgeben ist. Die Vertiefung 52 kann dabei auch vollständig die Materialdicke der Dichtplatte 44 durchdringen, so dass das Dichtelement 12 in dieser Ausführung mehrkomponentig ausgestaltet ist. Daran angepasst weist die Verschlusskappe 14, wie in den Fig. 4 und 5 erkennbar ist, einen an den Ringdeckel 34 an seiner Unterseite angeformten, die Öffnung 32 umlaufenden Verstärkungsring 54 auf. Bei der Montage der beiden Komponenten wird dieser Verstärkungsring 54 in die Vertiefung 52 des Dichtelements 12 eingebracht. Die Abmessungen sind dabei derart aufeinander abgestimmt, dass der Verstärkungsring 54 dem Radial-Dichtelement 50 des Dichtelements 12 erhöhte Festigkeit und Steifigkeit nach außen hin, also in radialer Richtung, verleiht und damit die radiale Abdichtung noch weiter verbessert. Insbesondere kann durch die entsprechend gewählten Abmessungen der Verstärkungsring 54 das Radial-Dichtelement 50 mehr oder weniger nach außen hin leicht verformen und dabei eine zusätzliche Anpresskraft in radialer Richtung an die Innenwand des Medikamentenbehälters 1 im Bereich der Behälteröffnung 6 erzeugen.

Die Verschlusskappe 14 besteht im Ausführungsbeispiel aus einem geeignet gewählten Kunststoff, nämlich aus Polypropylen (PP), einem Polyolefin, Cyclo-Olefin-Copolymer (COC), Cyclo-Olefine-Polymer (COP) oder Polycarbonat.

Als weitere Komponente, wie dies wiederum aus den Darstellungen in den Fig. 2 und 3 deutlich wird, umfasst das Verschlusssystem 10 einen auf die Verschlusskappe 14 aufschiebbaren Sicherungsring 60. Dieser ist unter Freilassung einer ausreichend groß bemessenen zentralen Öffnung 62 als Ringstruktur mit zylindrischer Mantelfläche 64 ausgestaltet; diese kann nach dem Aufschrauben der Verschlusskappe 14 von außen umgreifend auf die Verschlusskappe 14 geschoben werden. Damit fixiert der Sicherungsring 60 über seine zylindrische Mantelfläche 64 das Innengewinde 28 der Verschlusskappe 14 zusätzlich radial. Der Sicherungsring 60 weist seinerseits eine Anzahl von innenseitig an seiner zylindrischen Mantelfläche angeformten, endseitig positionierten Schnapprippen 66 auf, mittels derer er rastend an der Verschlusskappe 14 fixierbar ist.

Des Weiteren weist der mit dem Verschlusssystem 10 verschlossene Medikamentenbehälter 1 als Komponente den in Fig. 7 in seitlicher Ansicht und in Fig. 8 im Längsschnitt gezeigten Originalitätsverschluss 22 auf. Dieser soll in der Art eines Einwegverschlusses sicherstellen, dass für den Verwender auf einfache und zuverlässige festgestellt werden kann, ob der Medikamentenbehälter 1 bereits zum Flüssigkeitstransfer verwendet wurde oder nicht, d. h. ob bereits Wirkstoff entnommen wurde oder nicht. Er erleichtert somit die Zuordnung, ob der Container bereits "angebrochen" ist und somit bevorzugt für eine weitere Flüssigkeitsentnahme verwendet werden sollte, bis er vollständig entleert ist und somit entsorgt werden sollte. Der Originalitätsverschluss 22 ist als an den Verschlussdeckel 20 angeformte Siegelplatte 68 ausgestaltet.

Der Verschlussdeckel 20 ist dabei in als eigenständig erfinderisch angesehener Ausgestaltung als funktionale Ergänzung zu dem als Entenschnabelventil ausgestalteten Verschlusskörper 36 des Verschlussstopfens 12 vorgesehen. Da nämlich der Verschlussstopfen 12 eben gerade wegen seiner Ausgestaltung als Ventilfunktion möglicherweise nicht vollständig hermetisch dichtend wirken könnte, gerade bei längerer Lagerzeit des befüllten Medikamentenbehälters 1, ist der Verschlussdeckel 20 als ergänzendes Dichtmittel ausgestaltet. Dazu umfasst er eine an einem Haltering 70 angebrachte Siegelmembran 72, die im montierten Zustand des Systems unmittelbar auf dem Verschlusskörper 36 aufliegt und somit diesen nach außen hin abdichtet. Die Siegelmembran 72 ist dabei derart dimensioniert und positioniert, dass sie im montierten Zustand die zentrale Öffnung 32 des Ringdeckels 34 und damit die hierüber zugängliche frei liegende Fläche des Dichtelements 12 vollständig überdeckt. Zur Bildung des Originalitätsverschlusses 22 ist am Haltering 70 zudem von diesem abreißbar die Siegelplatte 68 angebracht. Für einen Zugriff auf das Innere des Medikamentenbehälters 1, also für eine Entnahme von Wirkstoff, muss somit zunächst die Siegelplatte 68 entfernt und anschließend die Siegelmembran 72 durchstochen werden, bevor ein entsprechendes Nadelsystem durch das darunterliegende Entenschnabelventil hindurchgeführt werden kann. In Fig. 7 sind einige der Fixierpunkte 74 erkennbar, an denen die Siegelplatte 68 abreißbar am Haltering 70 befestigt ist.

Das Verschlusssystem 10 des Medikamentenbehälters 1 ist in als eigenständig erfinderisch angesehener Ausgestaltung für eine besonders stabile Vormontage des Sicherungsrings 60 an der Verschlusskappe 14 ausgelegt, so dass das vormontierte System auch für nachfolgende Prozessschritte mit hoher Beanspruchung, beispielsweise im Rahmen automatisierter Befüll- oder Verpackungsvorgänge, besonders gut geeignet ist. Dazu werden die am Sicherungsring 60 innenseitig angeordneten Schnapprippen 66 in der Art einer Zusatzfunktion auch zur Bildung einer Führungspaarung herangezogen, die ergänzend dazu, wie in der perspektivischen Ansicht der Verschlusskappe 14 in Fig. 9 gezeigt, für jede der Schnapprippen 66 noch eine in der äußeren Mantelfläche 80 angeordnete Führungskulisse 82 umfasst. Die durch die Schnapprippe 66 einerseits und die korrespondierende Führungskulisse 82 andererseits jeweils gebildete Führungspaarung bewirkt, dass die jeweilige Schnapprippe 66 bei einer Bewegung der inneren Mantelfläche 84 des Sicherungsrings 60 relativ zu der zu dieser korrespondierenden äußeren Mantelfläche 80 der Verschlusskappe 14 in der korrespondierenden Führungskulisse 82 geführt ist, so dass die Positionen dieser Komponenten relativ zueinander reproduzierbar und kontrollierbar eingestellt werden können.

Im Ausführungsbeispiel ist die jeweilige Schnapprippe 66 innenseitig am Sicherungsring 60 und korrespondierend dazu die jeweilige Führungskulisse 82 außenseitig an der Verschlusskappe 14 angeordnet; alternativ könnte aber auch die Schnapprippe 66 an der Verschlusskappe 14 und korrespondierend dazu die Führungskulisse 82 an der inneren Mantelfläche 84 des Sicherungsrings 60 positioniert sein.

Wie der Darstellung in Fig. 9 deutlich entnehmbar ist, umfasst die Führungskulisse 82 ein in der Art einer axialen Nut ausgeführtes, sich in einer axialen Richtung parallel zur Rotationsachse der Verschlusskappe 14 erstreckendes erstes Axialsegment 86. Dieses Axialsegment 86 ist beidseitig durch jeweils eine lineare Führungskante 88, 90 begrenzt, die beim Aufschieben des Sicherungsrings 60 auf die Verschlusskappe 14 die jeweilige Schnapprippe 66 führen. Des Weiteren ist im ersten Axialsegment 86 eine Rastwulst 92 angeordnet. Sobald die Schnapprippe 66 beim Aufschieben des Sicherungsrings 60 auf die Verschlusskappe 14 über die Rastwulst 92 hinweg geschoben wurde, erfolgt die Verrastung der jeweiligen Schnapprippe 66 mit der Rastwulst 92.

Des Weiteren weist die Führungskulisse 82 gemäß einem Aspekt der Erfindung ein in der Art einer tangentialen Nut ausgeführtes, sich in einer tangentialen Richtung um die Rotationsachse der Verschlusskappe 14 erstreckendes Tangentialsegment 94 auf. Das Tangentialsegment 94 weist in einem ersten Bereich eine untere oder proximale Führungskante 96 auf, oberhalb derer ein Ansatz eines zweiten Axialsegments 98 mit offen gehaltenem Einmündungsbereich ausgebildet ist, in das die jeweilige Schnapprippe 66 eingeschoben werden kann. Die Führungskante 96 bildet beim Aufstecken des Sicherungsrings 60 auf die Verschlusskappe 14 einen Anschlag für die jeweilige Schnapprippe 66 und verhindert somit eine weitere lineare Aufschiebe-Bewegung. Das Tangentialsegment 94 geht im Übrigen in das Axialsegment 86 über, wobei im Übergangsbereich 100 zwischen Tangentialsegment 94 und Axialsegment 86 ein Anschlag 102 für die jeweilige Schnapprippe 66 ausgebildet ist. Dieser dient zur Begrenzung einer Rotation des Sicherungsrings 60 relativ zur Verschlusskappe 14.

Im Tangentialsegment 94 der Führungskulisse 82 ist zudem ein Rastzahn 104 mit angeschrägter Anschlagfläche 106 für die Schnapprippe 66 angeordnet.

Wie zudem der Darstellung der Verschlusskappe 14 in Fig. 9 sowie der Darstellung der Verschlusskappe 14 mit eingebrachtem Verschlussstopfen 12 in perspektivischer Draufsicht in Fig. 5 gut entnehmbar ist, ist an der Verschlusskappe 14 ein die zentrale Öffnung 32 im Ringdeckel 34 umlaufender Haltekragen 110 angeformt. Dieser ist dafür vorgesehen und ausgestaltet, dass die Verschlusskappe 20 über deren Haltering 70 daran befestigt werden kann. Um dies zu ermöglichen, ist - in gewisser Weise analog zur vorgesehenen Verbindung des Sicherungsrings 60 mit der Verschlusskappe 14 - ebenfalls eine Art Bajonettverschluss vorgesehen, bei dem innenseitig am Haltering 70 angeordnete Nocken in eine zugeordnete, außenseitig am Haltekragen 110 angeformte Führungskulisse 112 eingreifen.

Der Medikamentenbehälter 1 mitsamt seinem Verschlusssystem 10 ist dafür ausgelegt, nach der Produktion der Einzelteile und deren Sterilisierung eine Vormontage derart vorzunehmen, dass das komplette System einem automatisierten Befüllungsprozess zugeführt werden kann. In der ersten Phase erfolgt dabei, nach der Herstellung und Sterilisierung der Komponenten, die Vormontage, bei der das Verschlusssystem 10 mit allen seinen Komponenten gebrauchsfertig vormontiert wird. Anschließend kann es dann an eine geeignete Befülleinrichtung geliefert und dort mit dem Wirkstoff automatisiert befüllt werden.

Die Anbringung des Verschlusssystems 10 an den Medikamentenbehälter 1 im Sinne besagter Vormontage ist in Fig. 10 anhand einer Sequenz von Schritten gezeigt. In einem ersten Schritt, in Fig. 10a gezeigt, wird zunächst der vorgesehene Sicherungsring 60 mit seinen Schnapprippen 66 oberhalb der Einmündungsbereiche der jeweiligen zweiten Axialsegmente 98 an der vormontierten, bereits mit dem den Verschlusskörper 36 umfassenden Dichtelement 12 versehenen, auf die Behältermündung aufgeschraubten Verschlusskappe 14 positioniert. Anschließend wird der Sicherungsring 60 linear nach unten auf die Verschlusskappe 14 gedrückt und damit auf diese aufgesteckt. Dabei tauchen die Schnapprippen 66 in das zweite Axialsegment 98 der jeweils zugeordneten Führungskulisse 82 ein, bis sie an die Führungskante 96 anschlagen. Damit ist bei der Vormontage die jeweilige Schnapprippe 66 zunächst in das Tangentialsegment 94 der ihr zugeordneten Führungskulisse 82 eingeschoben.

Anschließend ist vorgesehen, den Sicherungsring 60 relativ zur Verschlusskappe 14 zu verdrehen. Durch dieses Verdrehen wird die jeweilige Schnapprippe 66 im jeweiligen Tangentialsegment 94 geführt, bis sie an den Anschlag 102 anschlägt. Damit wird die Verdrehung beendet. Bei der Verdrehung wird die Schnapprippe 66 auch über den im Tangentialsegment 94 angeordneten Rastzahn 104 hinwegbewegt, was aufgrund der Abschrägung der Anschlagsfläche 106 in dieser Verdrehrichtung möglich ist. Aufgrund der asymmetrischen Kontur des Rastzahns 104 ist ein Rückwärtsdrehen dann aber nicht mehr möglich, so dass der Sicherungsring 60 gegenüber der Verschlusskappe 14 dann auch rotationsgesichert ist. Der Sicherungsring 60 ist damit sowohl axial als auch rotatorisch in einer definierten und reproduzierbaren Position auf der Verschlusskappe 14 fixiert.

In dieser Position befindet sich die Schnapprippe 66 dann auch im Übergangsbereich 100 vom Tangentialsegment 94 der Führungskulisse 82 zu deren erstem Axialsegment 86. Von dieser Position aus kann somit später das weitere Aufschieben des Sicherungsrings 60 auf die Verschlusskappe 14 in axialer Richtung erfolgen. Die Komponenten befinden sich dabei in sicherem Eingriff miteinander, so dass das solchermaßen vormontierte Verschlusssystem 10 besonders gut auch für eine automatisierte Weiterverarbeitung selbst bei hoher Beanspruchung und hohen Stückzahlen geeignet ist. Dies entspricht dem in Fig. 10a gezeigten Zustand.

Anschließend wird dann der Sicherungsring 60 nach unten hin verschoben, so dass seine zylindrische Mantelfläche die Verschlusskappe 14 außenseitig umgreift. Damit wird die Verbindung des Innengewindes 28 der Verschlusskappe 14 mit dem Außengewinde 24 der Behältermündung zusätzlich gesichert, und der Medikamentenbehälter 1 in der in Fig. 10b gezeigten Position ist sicher mit der Verschlusskappe 14 und dem in ihr befindlichen Verschlussstopfen 12 verbunden, wobei der an der Verschlusskappe 14 angeformte Haltering 110 "nach oben hin" aus dem Sicherungsring 60 herausragt und somit frei zugänglich ist. In dieser in Fig. 10b gezeigten Position ist der Medikamentenbehälter 1 nunmehr für die vorübergehende Anbringung der Verschlusskappe 20 mitsamt Originalitätsverschluss 22 und Siegelmembran 72 am Haltering 110 bereit.

Eine solche vorübergehende Anbringung kann in als eigenständig erfinderisch angesehener Ausgestaltung insofern bedeutsam sein, als dass die Verschlusskappe 20 nach erfolgter Anlieferung des vormontierten Medikamentenbehälters 1 an eine Befüllanlage zunächst wieder entfernt werden soll, so dass der als Ventil ausgestaltete Verschlusskörper 36 freigelegt und damit zugreifbar wird und eine Befüllung des Medikamentenbehälters 1 erlaubt.

Für die vorübergehende Anbringung wird der Haltering 70 des Verschlussdeckels 20 derart auf den Haltekragen 110 der Verschlusskappe 14 aufgesetzt, dass die an seiner Innenseite montierten Riegelzapfen jeweils in eine der zugeordneten Führungskulissen 112 am Haltekragen 110 eingreifen. Anschließend kann durch geeignetes Verdrehen des Halterings 70 gegenüber dem Haltekragen 110 und die entsprechende Führungspaarung in der jeweiligen Führungskulisse 112 die Verschlusskappe 20 derart lösbar am Haltekragen 110 fixiert werden, dass die Siegelmembran 72 an der Oberseite des Verschlussstopfens 12 anliegt. Dieser ist somit vor Kontamination durch Partikel, Aerosole und dergleichen selbst im vormontierten Zustand geschützt, so dass insbesondere bei Verwendung einer geeigneten Umverpackung beispielsweise ein Transport des vormontierten Systems vom Produktionsort an einen Befüllungsort unter durchgängiger Einhaltung steriler Bedingungen möglich ist. Der solchermaßen vormontierte Medikamentenbehälter 1 ist in Fig. 10c gezeigt.

Anschließend kann der vormontierte Medikamentenbehälter 1 in einer Befüllvorrichtung zur Befüllung mit dem Wirkstoff bereitgestellt werden. Gemäß einem Aspekt der vorliegenden Erfindung kann dies aufgrund der Ausgestaltung des Verschlusssystems 10 unter Aufrechterhaltung steriler Bedingungen erfolgen, ohne dass eine erneute Sterilisierung des Medikamentenbehälters 1 am Befüllungsort notwendig wäre. Die Befüllung des Medikamentenbehälters 1 ist in Fig. 11 anhand einer Sequenz von Schritten gezeigt. Als Ausgangspunkt ist dabei in Fig. 11a der vormontierte Behälter 1 nach seiner Verbringung an den Befüllungsort, aber ansonsten im gleichen Zustand wie in Fig. 10c, dargestellt.

In einem ersten Schritt wird zur Vorbereitung der Befüllung die Verschlusskappe 20 durch "Rückwärtsdrehen", also eine Verdrehung ihres Halterings 70 gegenüber dem Haltekragen 110 in Gegenrichtung zur vorstehend beschriebenen Vormontage, von der Verschlusskappe 14 abgelöst. Dadurch entsteht der in Fig. 11b dargestellte Zustand, bei dem die Siegelmembran 72 vom Verschlussstopfen 12 abgehoben wurde, so dass der als Ventil ausgestaltete Verschlusskörper 36 freigelegt wird und somit im Zugriff ist. Dies geschieht bevorzugt unter sterilen oder aseptischen Bedingungen innerhalb der Befüllungsanlage.

Der Medikamentenbehälter 1 ist nun bereit zur Befüllung mit Wirkstoff. Dafür wird gemäß einem als eigenständig erfinderisch angesehenen Aspekt innerhalb der nicht dargestellten Befüllvorrichtung ein Füllnadelsystem 120 einer mit einem Vorratsbehälter für die abzufüllende Substanz verbundenen Injektoreinheit an oder bei dem als Ventil ausgeführten Verschlusskörper 36 positioniert, wie dies in Fig. 11c gezeigt ist.

Nach der Entnahme der Füllnadel 122 aus dem Verschlusskörper 36 wird der Verschlussdeckel 20 wieder aufgesetzt, und zwar diesmal endgültig, so dass kein erneutes Öffnen des Behälters 1 zerstörungsfrei möglich wäre, so wie dies nach der beschriebenen Vormontage der Fall ist. Die Verriegelung des Halterings 70 des Verschlussdeckels 20 auf dem Haltekragen 110 der Verschlusskappe 14 ist dabei analog zur Verriegelung des Sicherungsrings 60 an der Verschlusskappe 14 ausgestaltet. Dazu wird der Haltering 70 relativ zum Haltekragen 110 verdreht, wobei die an der Innenseite seiner zylindrischen Mantelfläche angeordneten Riegelzapfen in der ihnen jeweils zugeordnete Führungskulisse 112 an der Außenseite des Haltekragens 110 geführt werden. Durch dieses Verdrehen wird der jeweilige Riegelzapfen über einen in der jeweiligen Führungskulisse 112 angeordneten Rastzahn mit abgeschrägter Frontfläche hinwegbewegt, was aufgrund der Abschrägung der Frontfläche in dieser Verdrehrichtung möglich ist. Aufgrund der asymmetrischen Kontur des Rastzahns ist ein Rückwärtsdrehen dann aber nicht mehr möglich, so dass der Haltering 70 gegenüber dem Haltekragen 110 der Verschlusskappe 14 dann auch rotationsgesichert ist. Damit ist der Verschlussdeckel 20 manipulationssicher auf der Verschlusskappe 14 fixiert, und ein Zugang zum Behälterinnenraum 4 ist nur noch durch Öffnen des Originalitätsverschlusses, also durch Abreißen der Siegelplatte 68 vom Haltering 70 und anschließendes Durchstoßen der Siegelmembran 72 möglich.

Die gleichzeitige Befüllung einer Mehrzahl solcher Medikamentenbehälter 1 kann automatisiert in einem Befüllprozess durchgeführt werden, wie er schematisch in Fig. 12 gezeigt ist. Neben den jeweiligen schematisch angedeuteten Prozessschritten ist dazu zur Verdeutlichung jeweils einer der Medikamentenbehälter 1 im jeweils aktuellen Zustand gezeigt.

Bei der Befüllung werden zunächst in einem ersten Schritt 140 eine Mehrzahl von Medikamentenbehältern 1 mit vormontiertem Verschlusssystem 10 in gemeinsamer Anordnung ("Nesting", im Schema in Draufsicht gezeigt) einem Transportsystem 142 der Befüllein-richtung 144 zugeführt und dort in dem Sinne vereinzelt, dass sie nunmehr im Transport-system sequenziell hintereinander weiterbefördert werden. Über das Transportsystem 142 gelangen sie sequenziell zu einer Einheit, in der in einem Schritt 146 der Verschlussdeckel 20 durch das oben beschrieben "Rückwärtsdrehen" entfernt und einer zwischenzeitlichen Lagerung in einem Zwischenlager 148 zugeführt werden. Anschließend erfolgt in einem Befüllschritt 150 die eigentliche Befüllung nach dem oben beschriebenen Konzept. Schließlich werden die Verschlussdeckel 20 aus dem Zwischenlager 148 wieder entnommen und in einem Schritt 152 wieder auf den jeweiligen, nun befüllten Medikamentenbehälter 1 aufgebracht. Die Aufbringung erfolgt dabei in diesem Schritt nunmehr rastend, so dass der jeweilige Verschlussdeckel 20 nicht mehr zerstörungsfrei vom jeweiligen Medikamentenbehälter 1 entfernt werden kann. Anschließend werden die nunmehr befüllten und manipulationssicher verschlossenen Medikamentenbehälter 1 in einem Schritt 154 wieder bündel- oder palettenartig zu mehreren zusammengefasst und in diesen Einheiten aus der Befüllanlage 144 ausgefördert.

### Bezugszeichenliste

- 1: Medikamentenbehälter
- 2: Behälterwand
- 4: Innenraum
- 6: Behälteröffnung
- 10: Verschlusssystem
- 12: Verschlusstopfen
- 14: Verschlusskappe
- 16: Fixierkappe
- 18: Mündungsöffnung
- 20: Verschlussdeckel
- 22: Originalitätsverschluss
- 24: Außengewinde
- 26: Mantelseite
- 28: Innengewinde
- 30: Rastelemente
- 32: Öffnung
- 34: Ringdeckel
- 36: Verschlusskörper
- 38: Nut
- 40: Ventilflanke
- 42: Kontaktlinie
- 44: Dichtplatte
- 46: Mündungsrand
- 50: Radial-Dichtelement
- 52: Vertiefung
- 54: Verstärkungsring
- 60: Sicherungsring
- 62: Öffnung
- 64: Mantelfläche
- 66: Schnapprippen
- 68: Siegelplatte
- 70: Haltering
- 72: Siegelmembran
- 74: Fixierpunkte
- 80: Mantelfläche
- 82: Führungskulisse
- 84: Mantelfläche
- 86: Axialsegment
- 88, 90: Führungskante
- 92: Rastwulst
- 94: Tangentialsegment
- 96: Führungskante
- 98: zweites Axialsegment
- 100: Übergangsbereich
- 102: Anschlag
- 104: Rastzahn
- 106: Anschlagsfläche
- 110: Haltekragen
- 112: Führungskulisse
- 120: Füllnadelsystem
- 122: Füllnadel
- 124: Schutzrohr
- 126: Kontur
- 127: Nadelmantel
- 128: Medienkanal
- 129: Nadelmantel
- 130: Ringspalt
- 132: Trennwand
- 134: Spaltsegment
- 140: Schritt
- 142: Transportsystem
- 144: Befülleinrichtung
- 146: Schritt
- 148: Zwischenlager
- 150: Befüllschritt
- 152, 154: Schritt

## Patentansprüche

1. Verschlusssystem (10) für einen Medikamentenbehälter (1), dessen Innenraum (4) über eine in der Art einer Flaschenmündung ausgestaltete Behälteröffnung (6) zugänglich ist, wobei das Verschlusssystem (10) zusätzlich zu einer auf den Mündungsbereich der Behälteröffnung (6) aufschraubbaren, mit einem als Dichtelement vorgesehenen Verschlussstopfen (12) versehenen Verschlusskappe (14) einen auf diese aufschiebbaren Sicherungsring (60) umfasst, der in einer vollständig auf die Verschlusskappe (14) aufgeschobenen Position mittels einer Anzahl von Schnapprippen (66) an der Verschlusskappe (14) rastbar fixierbar ist, und wobei die oder jede Schnapprippe (66) bei einer Bewegung der inneren Mantelfläche (84) des Sicherungsrings (60) relativ zu einer zu dieser korrespondierenden äußeren Mantelfläche (80) der Verschlusskappe (14) in einer korrespondierenden Führungskulisse (82) geführt ist.

2. Verschlusssystem (10) nach Anspruch 1, bei dem die oder jede Schnapprippe (66) innenseitig am Sicherungsring (60) und korrespondierend dazu die jeweilige Führungskulisse (82) außenseitig an der Verschlusskappe (14) angeordnet ist.

3. Verschlusssystem (10) nach Anspruch 1 oder 2, dessen Führungskulisse (82) ein in der Art einer axialen Nut ausgeführtes, sich in einer axialen Richtung parallel zur Rotationsachse der Verschlusskappe (14) bzw. des Sicherungsrings (60) erstreckendes erstes Axialsegment (86) umfasst.

4. Verschlusssystem (10) nach Anspruch 3, in dessen erstem Axialsegment (86) eine Rastwulst (92) zur Verrastung der jeweiligen Schnapprippe (66) angeordnet ist.

5. Verschlusssystem (10) nach einem der Ansprüche 1 bis 4, dessen Führungskulisse (82) ein in der Art einer tangentialen Nut ausgeführtes, sich in einer tangentialen Richtung um die Rotationsachse der Verschlusskappe (14) bzw. des Sicherungsrings (60) erstreckendes Tangentialsegment (94) umfasst.

6. Verschlusssystem (10) nach Anspruch 5, bei dem das Tangentialsegment (94) der Führungskulisse (82) in deren erstes Axialsegment (86) übergeht, wobei im Übergangsbereich (100) zwischen Tangentialsegment (94) und Axialsegment (86) zur Begrenzung einer Rotation des Sicherungsrings (60) relativ zur Verschlusskappe (14) ein Anschlag (102) für die jeweilige Schnapprippe (66) ausgebildet ist.

7. Verschlusssystem (10) nach Anspruch 5 oder 6, in dessen Tangentialsegment (94) ein Rastzahn (104) mit angeschrägter Anschlagfläche (106) für die Schnapprippe (66) angeordnet ist.

8. Verschlusssystem (10) für einen Medikamentenbehälter (1), dessen Innenraum (4) über eine in der Art einer Flaschenmündung ausgestaltete Behälteröffnung (6) zugänglich ist, umfassend eine auf den Mündungsbereich der Behälteröffnung (6) aufschraubbare, mit einem Dichtelement (12) versehene Verschlusskappe (14) mit einem eine zentrale Öffnung (32) aufweisenden Ringdeckel (34), sowie einen Verschlussstopfen (12) mit einem die zentrale Öffnung (32) des Ringdeckels (34) vollständig ausfüllenden, mit dieser rastend in Eingriff bringbaren Verschlusskörper (36), insbesondere nach einem der Ansprüche 1 bis 7, wobei der Verschlusskörper (36) als Entenschnabelventil ausgestaltet ist.

9. Verschlusssystem (10) nach Anspruch 8, bei dem an den Verschlusskörper (36) des Verschlusstopfens (12) radial umlaufend ein Radial-Dichtelement (50) mit einem an die lichte Weite (I) der Behälteröffnung (6) angepassten, im Hinblick auf die Verformbarkeit des Materials des Verschlussstopfens (12) geringfügig größer als die lichte Weite (I) der Behälteröffnung (6) gewählten Querschnitt angeformt ist.

10. Verschlusssystem (10) nach Anspruch 8 oder 9, an dessen Verschlusskappe (14) ein die zentrale Öffnung (32) umlaufender Haltekragen (110) für einen zugeordneten Verschlussdeckel (20) angeformt ist.

11. Verschlusssystem (10) nach Anspruch 10, dessen Verschlussdeckel (20) einen Haltering (70) aufweist, an dem eine im montierten Zustand auf dem Verschlusskörper (36) aufliegende, durchstechbare Siegelmembran (72) angeordnet ist.

12. Verschlusssystem (10) nach Anspruch 11, an dessen Haltering (70) zur Bildung eines Originalitätsverschlusses (22) eine vom Haltering (70) abreißbare Siegelplatte (68) angeordnet ist.

13. Verschlusssystem (10) nach einem der Ansprüche 10 bis 12, bei dem der Haltekragen (110) der Verschlusskappe (14) außenseitig mit einer Anzahl von Führungskulissen (112) versehen ist, in denen jeweils ein korrespondierender, innenseitig am Haltering (70) des Verschlussdeckels (20) angeordneter Riegelzapfen geführt ist.

14. Verschlusssystem (10) nach einem der Ansprüche 1 bis 13, dessen Verschlusskappe (14) und/oder Sicherungsring (60) aus einem Kunststoff, vorzugsweise aus Polypropylen (PP), einem Polyolefin, Cyclo-Olefin-Copolymer (COC), Cyclo-Olefine-Polymer (COP) oder Polycarbonat gefertigt ist.

15. Medikamentenbehälter (1), dessen Innenraum (4) über eine in der Art einer Flaschenmündung ausgestaltete Behälteröffnung (6) zugänglich ist, die mit einem Verschlusssystem (10) nach einem der Ansprüche 1 bis 14 versehen ist.

16. Befüllvorrichtung für einen Medikamentenbehälter (1) nach Anspruch 15, mit einer mit einem Vorratsbehälter für eine abzufüllende Substanz verbundenen Injektoreinheit, die eine in einem äußeren Schutzrohr (124) geführte Füllnadel (122) aufweist.

17. Verwendung eines Verschlusssystems (10) nach einem der Ansprüche 1 bis 14 zum Verschließen der Mündungsöffnung eines Medikamentenbehälters (1) für einen medizinischen Wirkstoff oder ein Medikament.
